# EUROPÄISCHE PATENTSCHRIFT

(11) **EP 3 264 398 B1**
(45) Veröffentlichungstag und Bekanntmachung des Hinweises auf die Patenterteilung: **11.08.2021**
(21) Anmeldenummer: 17175029.2
(22) Anmeldetag: 08.06.2017
(51) Int. Cl.: G09F 1/06, G09F 7/18, A47F 5/11

(54) **AUFSTECKVORRICHTUNG UND -VERFAHREN**
PLUG-IN DEVICE
DISPOSITIF D'ENFICHAGE

(30) Priorität: 13.06.2016 AT 505352016
(43) Veröffentlichungstag der Anmeldung: 03.01.2018
(73) Patentinhaber: DRUCKEREI RENNER GMBH, 5202 Neumarkt am Wallersee (AT)
(72) Erfinder: LINZMAYR, Daniel, 5212 SCHNEEGATTERN (AT)
(74) Vertreter: Babeluk, Michael

(56) Entgegenhaltungen:
- EP-A1- 2 290 637
- FR-A1- 2 834 111
- US-A1- 2010 146 828

## Beschreibung

Die Erfindung betrifft eine Aufsteckvorrichtung mit einem im Querschnitt im Wesentlichen vieleckigen Grundkörper zum Aufstecken auf ein vieleckiges, insbesondere quadratisches, Profilrohr, wobei der Grundkörper eine Vielzahl von Mantelflächen aufweist, wobei in dem Grundkörper zumindest zwei Einschnitte zur Aufnahme des Profilrohres angebracht sind, wobei ein zusätzliches Flächenelement mit einer ersten Mantelfläche des Grundkörpers über eine Kante verbunden ist.

Herkömmliche Trägervorrichtungen zur Verbindung von Informationsträgern mit Profilrohren verwenden üblicherweise Übergangsstücke, welche vollständig in das Profilrohr eingesteckt sind. Dies benötigt eine hohe Festigkeit des Teils, welches in das Profilrohr gesteckt wird, da der Querschnitt vergleichsweise gering ist, wodurch bei Belastung mit Momenten eine hohe Schubspannung entsteht.

Der Informationsträger ist üblicherweise aus Karton oder einem anderen Verbundmaterial hergestellt. Da die Festigkeit nicht ausreicht, um ein Übergangsstück aus dem gleichen Material zu formen, muss dieses aus einem anderen Werkstoff gefertigt sein. Das Übergangsstück muss anschließend mit dem Informationsträger verbunden werden. Dadurch ist der Produktionsprozess aufwändig und vergleichsweise teuer.

Insbesondere bei kurzlebiger Verwendung wie bei Messen oder Veranstaltungen ist der Kostenfaktor wichtig.

Darüber hinaus spielt die Transportierbarkeit eine große Rolle. Bei konventionellen Systemen muss die Verbindung mit dem Übergangsstück zum Transport meist gelöst werden, da der Transport so ökonomischer gestaltbar ist. Dabei muss darauf geachtet werden, dass die Übergangsstücke nicht verloren gehen.

Bei anderen Umsetzungen, wie solche mit Klebeverbindungen, ist eine Trennung nicht zerstörungsfrei möglich. Hierbei muss das erhöhte Transportvolumen zu Gunsten der Stabilität in Kauf genommen werden.

Aus der FR 2 834 111 A ist eine Vorrichtung zur Präsentation von Informationen bekannt, welche aus einem faltbaren Stützelement, einem rohrförmigen Informationsträger und einem Standfuß aus Polypropylen besteht. Das Stützelement dient dazu, die gekrümmten Seitenwände des eigentlichen Informationsträgers so voneinander beabstandet zu positionieren, dass deren Volumen vergrößert wird. Das Stützelement weist Schlitze auf um auf dem im Wesentlichen kreuzförmig angeordneten Standfuß geschoben werden zu können. Zur Verbindung mit einem Profilrohr ist diese Vorrichtung nicht geeignet.

Die EP 2 290 637 A1 offenbart eine ähnliche Vorrichtung zur Präsentation von Informationen, welche aus einem rohrförmigen Informationsträger, zwei faltbaren Stützelementen, und einem Standfuß besteht. Die Stützelemente dienen auch hier dazu, die gekrümmten Seitenwände des eigentlichen Informationsträgers so voneinander beabstandet zu positionieren, dass deren Volumen vergrößert wird. Der rohrförmige Informationsträger weist zwei miteinander verbundene Mantelflächen auf, in die jeweils in ihrem unteren Bereich zwei Schlitze eingeformt sind um auf den U-förmig abgewinkelten Standfuß geschoben werden zu können.

Die US 2010/0146828 A1 offenbart eine Aufsteckvorrichtung mit einem vieleckigen Grundkörper, der mehrere Mantelflächen aufweist. Der Grundkörper kann auf ein hohles Tragrohr, welches Schlitze zur Aufnahme der Mantelflächen aufweist, aufgesteckt werden. Die Aufsteckvorrichtung weist ein zusätzliches Flächenelement auf, welches mit einer ersten Mantelfläche des Grundkörpers über eine Kante verbunden ist Einschnitte sind in dem Grundkörper nicht vorgesehen. Aufgabe der vorliegenden Erfindung ist es, die genannten Nachteile zu vermeiden und eine einfache und kostengünstige Lösung zur Verbindung von Profilrohren mit Informationsträgern zu schaffen.

Erfindungsgemäß wird diese Aufgabe mit einer Aufsteckvorrichtung nach Anspruch 1 dadurch gelöst, dass in dem Grundkörper zumindest zwei Einschnitte zur Aufnahme des Profilrohres angebracht sind, wobei ein erster und ein zweiter Einschnitt am Grundkörper angeordnet sind, dass ein dritter Einschnitt an dem zusätzlichen Flächenelement angeordnet ist, dass zumindest ein erster Einschnitt an zumindest der ersten Mantelfläche und ein zweiter Einschnitt an zumindest einer zweiten Mantelfläche des Grundkörpers angeordnet sind, wobei jeder Einschnitt jeweils eine Grundkante der jeweiligen Mantelfläche durchtrennt, wobei die erste Mantelfläche und die zweite Mantelfläche des Grundkörpers in Bezug auf eine Längsachse des Grundkörpers diametral gegenüberliegend angeordnet sind.

Nach der Erfindung erweist es sich, wenn jeder Einschnitt jeweils eine Grundkante einer Mantelfläche durchtrennt. Besonders günstig ist dabei die Verwendung eines Profilrohrs mit quadratischem Querschnitt, da diese bereits bei geringem Durchmesser Biegesteifigkeit aufweisen. Darüber hinaus kommen sie bereits bei herkömmlichen Systemen zum Einsatz.

Als Einschnitte werden hier Trennlinien oder Längsfugen in der Mantelfläche von definierter Länge verstanden, welche sich bevorzugt - ausgehend von der jeweiligen Grundkante der Mantelfläche - im Wesentlichen in Richtung der Längsachse des Grundkörpers erstrecken. Die Länge jedes Einschnittes beträgt dabei nur einen Teil der gesamten Erstreckung der Aufsteckeinrichtung, in Richtung der Längsachse betrachtet. Alle Einschnitte sind bevorzugt im Wesentlichen parallel zueinander ausgebildet und definieren die Aufsteckrichtung der Aufsteckvorrichtung auf dem Profilrohr. Die Aufsteckrichtung entspricht dabei im Wesentlichen der Profilrohrlängsachse. Die Einschnitte weisen bevorzugt eine definierte Breite auf. Die Breite kann beispielsweise im Wesentlichen der Wandstärke des Profilrohres entsprechen. Dies ermöglicht eine spielfreie, lösbare Klemmverbindung der Aufsteckvorrichtung am Profilrohr.

Üblicher Weise ist der Informationsträger aus einem Material mit geringer Biegesteifigkeit gefertigt. Bei im Querschnitt quadratischen Profilrohren ist die Verwendung eines Grundkörpers mit rechteckigem Querschnitt besonders gut geeignet. Da zwei Mantelflächen der Grundkörper vorzugsweise breiter sind, kann er mehr Moment in diese Richtung aufnehmen, wodurch Fertigung aus dem gleichen Material wie dem Informationsträger möglich ist. Dadurch kann eine einstückige Fertigung erfolgen. Für eine optimale Kräfteverteilung halbieren die ersten und zweiten Einschnitte im Wesentlichen die jeweilige Grundkante. Darüber hinaus wird die Belastung pro Einschnitt halbiert, wenn zumindest zwei Einschnitte an zwei einander gegenüberliegenden Mantelflächen des Grundkörpers angeordnet sind. Dies ist besonders dann ein Vorteil, wenn die Belastung der Verbindung mit Momenten asymmetrisch erfolgt.

Das am Grundkörper sich befindende weitere Flächenelement übernimmt bevorzugterweise auch die Aufgabe des Informationsträgers. Alternativ kann der Informationsträger auch mit dem weiteren Flächenelement verbunden sein.

Dadurch, dass das zusätzliche Flächenelement ebenfalls einen Einschnitt aufweist, kann eine besonders gute Verbindung mit dem Profilrohr erreicht werden.

Die Aufsteckvorrichtung ist bevorzugt als Faltelement ausgebildet, welches in einer Ebene abwickelbar ist. Da der Informationsträger üblicherweise zugeschnitten werden muss, kann das Faltelement direkt im gleichen Arbeitsschritt wie der Informationsträger gefertigt werden. Der Zusammenbau kann vor Ort bei der Vorbereitung erfolgen. Dadurch ist das Faltelement mit Informationsträger flach, und es kann eine sehr große Stückzahl gestapelt werden, um diese beispielsweise von der Druckerei zum Veranstaltungsort zu transportieren.

Besonders günstig erweist sich die Fertigung aus Karton, Kunststoff oder einem Verbundwerkstoff. Die Informationen können beispielsweise durch Bedrucken auf das Basismaterial aufgebracht werden. Anschließend kann die Form des Faltelements mit dem Informationsträger aus dem Basismaterial ausgeschnitten werden.

Um die gefaltete Form zu halten, eignen sich besonders gut Laschen, die in Schlitze, die an einer anderen Stelle des Faltelements angeordnet sind, gesteckt werden können. Diese Verbindung ist sicher, und dennoch leicht lösbar, wodurch bei Transporten die flache Form wiederhergestellt werden kann.

Besonders vorteilhaft ist es, wenn das zusätzliche Flächenelement einteilig mit dem Grundkörper ausgebildet ist. Somit kann die gesamte Aufsteckvorrichtung aus einem Teil gebildet werden, was eine besonders günstige Fertigung ermöglicht. Darüber hinaus ergibt sich der Vorteil, dass die Aufsteckvorrichtung sehr rasch aufgebaut werden kann, was insbesondere bei großen Stückzahlen eine wesentliche Erleichterung darstellt.

In der Folge wird ein Ausführungsbeispiel der Erfindung anhand der Figuren näher erläutert. Es zeigen:
- Fig. 1: eine erfindungsgemäße Aufsteckvorrichtung in einer ersten Schrägansicht;
- Fig. 2: die Aufsteckvorrichtung aus Fig. 1 in einer zweiten Schrägansicht;
- Fig. 3: die Aufsteckvorrichtung aus Fig. 1 in einer dritten Schrägansicht in Gebrauchslage mit Profilrohr;
- Fig. 4: das Faltelement der Aufsteckvorrichtung aus Fig. 1;
- Fig. 5: die Aufsteckvorrichtung aus Fig. 1 in einer Grundansicht; und
- Fig. 6: die Aufsteckvorrichtung aus Fig. 1 in einer Grundansicht in Gebrauchslage mit Profilrohr.

Die Figs. 1 und 2 zeigen den Grundkörper 100 einer erfindungsgemäßen Aufsteckvorrichtung mit Mantelflächen 101, 102, 103, 104, wobei je an zwei breiteren Mantelflächen 101, 102 erste 111 und zweite 112 Einschnitte angeordnet sind. Der Grundkörper 100 weist einen rechteckigen Querschnitt auf, wobei zwei breitere Mantelflächen 101, 102 und zwei schmälere Mantelflächen 103, 104 parallel zueinander angeordnet sind. Die breiteren Mantelflächen 101, 102 stehen normal zu den schmäleren Mantelflächen 103, 104 und sind jeweils entlang einer Kante 142, 143, 144 mit diesen verbunden.

Der erste 111, und zweite 112 Einschnitte sind so angeordnet, dass sie von einer Grundkante 151, 152 der jeweiligen Mantelfläche 101, 102 ausgehen. Im Wesentlichen werden die Grundkanten 151, 152 durch die ersten 111 und zweiten 112 Einschnitte in ihrer Länge halbiert.

Damit ein leichteres Einstecken in das Profilrohr ermöglicht wird, sind die ersten und zweiten Einschnitte 111 bzw. 112 in unmittelbarer Nähe zur jeweiligen Grundkante 151, 152 V-Förmig verbreitert.

An einer breiteren Mantelfläche 101 ist ein weiteres, zusätzliches Flächenelement 200 angeordnet. Es ist ebenfalls entlang einer weiteren Kante 141 mit der einen breiteren Mantelfläche 101 verbunden und weist einen weiteren, zumindest dritten Einschnitt 210 auf. Ein erster Teil 200A des zusätzlichen Flächenelements 200 liegt flächig an einer der schmäleren Mantelflächen 104 auf. Ein zweiter Teil 200B des zusätzlichen Flächenelements 200 steht vom Grundkörper 100 ab. Der weitere, zumindest dritte Einschnitt 210 ist im Wesentlichen entlang der Grenze zwischen dem ersten 200A und dem zweiten 200B Teil des zusätzlichen Flächenelements 200 angeordnet.

Der übrige Teil kann zur Darstellung von Informationen genutzt werden, wobei vorzugsweise Bilder oder Text beispielsweise aufgedruckt werden. Eine andere Ausführungsvariante sieht einen Informationsträger vor, welcher mit dem zusätzlichen Flächenelement 200 verbindbar ist. Dies kann beispielweise über eine gesteckte Verbindung erfolgen, oder durch Verklebung.

Die Einschnitte 111, 112, 210 dienen in dieser Ausführung der Erfindung zur Aufnahme eines Profilrohres 300 mit quadratischem Querschnitt in den Grundkörper 100. Die Gebrauchslage ist in Fig. 3 gezeigt, die Aufsteckvorrichtung ist auf das Profilrohr 300 aufgesteckt.

Der gesamte Grundkörper 100 und das zusätzliche Flächenelement 200 sind einstückig aus einem Faltelement 400 faltbar. In Fig. 4 ist das Faltelement 400 einer Aufsteckvorrichtung gezeigt. Vorzugsweise ist sie aus einem ebenen Material insbesondere aus einem Verbundwerkstoff, Kunststoff oder Karton gefertigt.

Um den Grundkörper in gefalteter Position zu stabilisieren sind Laschen 121, 122 vorgesehen, welche in zugehörige Schlitze 131, 132 einsteckbar sind.

Dabei ist die erste Lasche 121 an einer der schmäleren Mantelflächen 104 angeordnet, und ein erster Schlitz 131 ist an der Grenze zwischen der einen breiteren Mantelfläche 101 und dem zusätzlichen Flächenelement 200 angeordnet.

Die zweite Lasche 122 ist an der zweiten breiteren Mantelfläche 102 angeordnet, und der zweite Schlitz 132 ist im zusätzlichen Flächenelement 200 angeordnet.

Um eine bessere Stabilisierung des Grundkörpers 100 zu ermöglichen, sind die Laschen 121, 122 in Längsachse 160 des Grundkörpers 100 mit einem Abstand angeordnet.

## Patentansprüche

1. Aufsteckvorrichtung mit einem im Querschnitt im Wesentlichen vieleckigen Grundkörper (100) zum Aufstecken auf ein vieleckiges, insbesondere quadratisches, Profilrohr (300), wobei der Grundkörper (100) eine Vielzahl von Mantelflächen (101, 102, 103, 104) aufweist, wobei ein zusätzliches Flächenelement (200) mit einer ersten Mantelfläche (101) des Grundkörpers (100) über eine Kante (141) verbunden ist, **dadurch gekennzeichnet, dass** in dem Grundkörper (100) zumindest zwei Einschnitte zur Aufnahme des Profilrohres (300) angebracht sind, dass ein dritter Einschnitt (210) an dem zusätzlichen Flächenelement (200) angeordnet ist, und dass zumindest ein erster Einschnitt (111) an zumindest der ersten Mantelfläche (101) und ein zweiter Einschnitt (112) an zumindest einer zweiten Mantelfläche (102) des Grundkörpers (200) angeordnet sind, wobei jeder Einschnitt jeweils eine Grundkante (251, 252) der jeweiligen Mantelfläche (101, 102) durchtrennt, wobei die erste Mantelfläche (101) und die zweite Mantelfläche (102) des Grundkörpers (100) in Bezug auf eine Längsachse (160) des Grundkörpers (100) diametral gegenüberliegend angeordnet sind.

2. Aufsteckvorrichtung nach Anspruch 1, **dadurch gekennzeichnet, dass** die zumindest zwei Einschnitte (111, 112, 210) die jeweilige Grundkante (251, 252) im Wesentlichen halbieren.

3. Aufsteckvorrichtung nach Anspruch 1 oder 2, **dadurch gekennzeichnet, dass** in Gebrauchslage jeweils eine Fläche des Profilrohrs (300) in jeweils einem Einschnitt aufnehmbar ist, wobei die Fläche des Profilrohrs (300) im Wesentlichen normal zur zugehörigen Mantelfläche (101, 102) des Grundkörpers (100) steht.

4. Aufsteckvorrichtung nach einem deer Ansprüche 1 bis 3, **dadurch gekennzeichnet, dass** der Grundkörper (100) eine, im Wesentlichen geschlossene Umfangslinie aufweist, von der das zusätzliches Flächenelement (200) absteht.

5. Aufsteckvorrichtung nach einem der Ansprüche 1 bis 4, **dadurch gekennzeichnet, dass** auf dem zusätzlichen Flächenelement (200) Informationen dargestellt sind, oder zur Aufnahme von Informationsträgern ausgebildet ist.

6. Aufsteckvorrichtung nach einem der Ansprüche 1 bis 5, **dadurch gekennzeichnet, dass** der Grundkörper aus einem ebenen Faltelement (400), vorzugsweise aus Karton oder einem Verbundwerkstoff zusammensetzbar ist, wobei die Fixierung des Grundkörpers (100) vorzugsweise durch zumindest eine in das Faltelement (400) einsteckbare Lasche (121, 122) erfolgt.

7. Aufsteckvorrichtung nach einem der Ansprüche 1 bis 6, **dadurch gekennzeichnet, dass** das zusätzliche Flächenelement einteilig mit dem Grundkörper ausgebildet ist.

8. Verwendung einer Aufsteckvorrichtung nach einem der Ansprüche 1 bis 7 zum Aufstecken auf ein vieleckiges, insbesondere quadratisches, Profilrohr.

## Claims

1. Plug-in device having a base body (100), which is essentially polygonal in cross-section, for plugging onto a polygonal, in particular square, profile tube (300), wherein the base body (100) comprises a plurality of lateral surfaces (101, 102, 103, 104), wherein an additional surface element (200) is connected to a first lateral surface (101) of the base body (100) via an edge (141), **characterised in that** at least two incisions are made in the base body (100) for accommodating the profile tube (300), **in that** a third incision (210) is arranged on the additional surface element (200), and **in that** at least one first incision (111) is arranged on at least the first lateral surface (101) and a second incision (112) is arranged on at least one second lateral surface (102) of the base body (200), wherein each incision respectively severs a base edge (151, 152) of the respective lateral surface (101, 102), wherein the first lateral surface (101) and the second lateral surface (102) of the base body (100) are arranged diametrically opposite one another with respect to a longitudinal axis (160) of the base body (100).

2. Plug-in device according to claim 1, **characterised in that** the at least two incisions (111, 112, 210) essentially bisect the respective base edge (151, 152).

3. Plug-in device according to claim 1 or 2, **characterised in that,** in the position of use, in each case one surface of the profile tube (300) can be received in each case in one incision, wherein the surface of the profile tube (300) is essentially normal to the associated lateral surface (101, 102) of the base body (100).

4. Plug-in device according to one of claims 1 to 3, **characterised in that** the base body (100) has an essentially closed circumferential line from which the additional surface element (200) projects.

5. Plug-in device according to one of claims 1 to 4, **characterised in that** information is displayed on the additional surface element (200) or is designed to accommodate information carriers.

6. Plug-in device according to one of claims 1 to 5, **characterised in that** the base body can be assembled from a flat folding element (400), preferably made of cardboard or a composite material, wherein the base body (100) is preferably fixed by at least one tab (121, 122) which can be inserted into the folding element (400).

7. Plug-in device according to one of claims 1 to 6, **characterised in that** the additional surface element is formed integrally with the base body.

8. Use of a plug-in device according to one of claims 1 to 7 for plugging onto a polygonal, in particular square, profile tube.

## Revendications

1. Dispositif enfichable ayant un corps de base (100) de section essentiellement polygonale pour être enfiché sur un tube profilé (300) polygonal notamment rectangulaire, le corps de base (100) ayant plusieurs surfaces enveloppe (101, 102, 103, 104),
- un élément de surface supplémentaire (200), étant relié à une première surface enveloppe (101) du corps de base (100) par une arête (141), dispositif **caractérisé en ce que**
- le corps de base (100) comporte au moins deux entailles pour recevoir le tube profilé (300),
- une troisième entaille (210) est prévue dans l'élément de surface supplémentaire (200), et
au moins une première entaille (111) est prévu dans au moins la première surface-enveloppe (101) et une seconde entaille (112) dans au moins une seconde surface-enveloppe (102) du corps de base (100),
chaque entaille coupant respectivement l'arête de base (151, 152) de la surface-enveloppe (101, 102) respective,
la première surface-enveloppe (101) et la seconde surface-enveloppe (102) du corps de base (100) étant diamétralement opposées par rapport à l'axe longitudinal (160) du corps de base (100).

2. Dispositif enfichable selon la revendication 1,
**caractérisé en ce que**
au moins les deux entailles (111, 112, 210) divisent pratiquement en deux l'arête de base (151, 152) respective.

3. Dispositif enfichable selon la revendication 1 ou 2,
**caractérisé en ce que**
en position d'utilisation, une surface respective du tube profilé (300) se loge dans une entaille,
- la surface du tube profilé (300) étant pratiquement perpendiculaire à la surface-enveloppe correspondante (101, 102) du corps de base (100).

4. Dispositif enfichable selon l'une des revendications 1 à 3,
**caractérisé en ce que**
le corps de base (100) a une ligne périphérique pratiquement fermée dont l'élément de surface supplémentaire (200) vient en saillie.

5. Dispositif enfichable selon l'une des revendications 1 à 4,
**caractérisé en ce que**
l'élément de surface supplémentaire (200) porte des informations ou est réalisé pour recevoir des supports d'information.

6. Dispositif enfichable selon l'une des revendications 1 à 5,
**caractérisé en ce que**
le corps de base est composé d'un élément plan (400) pliable, de préférence en carton ou en un matériau composite,
la fixation du corps de base (100) se faisant de préférence par au moins une languette (121, 122) qui s'engage dans l'élément plié (400).

7. Dispositif enfichable selon l'une des revendications 1 à 6,
**caractérisé en ce que**
l'élément de surface supplémentaire est réalisé en une seule pièce avec le corps de base.

8. Application d'un dispositif enfichable selon l'une des revendications 1 à 7 pour être enfiché sur un tube profilé de section polygonale, notamment rectangulaire.
